# EUROPÄISCHE PATENTANMELDUNG

(11) **EP 0 180 032 A2**
(43) Veröffentlichungstag der Anmeldung: **07.05.1986**
(21) Anmeldenummer: 85111893.5
(22) Anmeldetag: 20.09.1985
(51) Int. Cl.: F02M 41/12, F02M 59/44, F02M 63/00

(54) **Kraftstoffeinspritzpumpe für Brennkraftmaschinen**

(30) Priorität: 27.10.1984 DE 3439499
(71) Anmelder: ROBERT BOSCH GMBH, 70442 Stuttgart (DE)
(72) Erfinder: Karle, Anton, D-7250 Leonberg (DE)

(57) **Zusammenfassung**

Es wird eine Kraftstoffeinspritzpumpe für Brennkraftmaschinen angegeben, bei der ein Pumpenkolben (17) von einem Nockentrieb (12, 13) im Pumprichtung und wenigstens von einer Rückführfedereinheit (30) in Saugrichtung bewegt wird. Damit Schubspannungen der Schraubendruckfedern (35, 36) der Federeinheit nicht durch sich in den Federn aufbauende Schwingungen eine unzulässige Höhe erreichen, umfaßt die Federeinheit zwei hintereinander geschaltete Federn, von denen die eine stärker vorgespannt ist als die andere.

## Beschreibung

Bei einer durch die DE-OS 29 23 423 bekannt gewordenen Einspritzpumpe dieser Art besteht eine Federeinheit aus zwei hintereinander geschalteten Schraubenfedern und einem zwischen diesen angeordneten Reibglied. Das Reibglied soll die der Hubschwingung sich überlagernden Resonanzschwingungen vermeiden oder in einen unkritischen Bereich verschieben, um Bruch der Federn bei überhöhten dynamischen Spannungen zu unterbinden. Derartige Reibglieder unterliegen einer Abnutzung, so daß ihre Wirksamkeit laufend abnimmt und ihre Wirkdauer, verglichen mit der Lebensdauer der Einspritzpumpe, stark vermindert ist. Angeregt durch die Hubschwingung des Nockentriebs bauen sich in üblich verwendeten Schraubendruckfedern Resonanzschwingungen auf, insbesondere in Verbindung mit neuerdings favorisierten hochdrehenden Dieselmotoren mit Direkteinspritzung, wobei eine starke dynamische Überhöhung der Schubspannungen in den Schraubendruckfedern sich ausbildet. Wegen zeitweiser Überbeanspruchung bei bestimmten Drehzahlbereichen wird die Dauerhaltbarkeit der Federn stark beeinträchtigt.

### Vorteile der Erfindung

Die erfindungsgemäße Kraftstoffeinspritzpumpe mit den kennzeichnenden Merkmalen des Hauptanspruchs hat den Vorteil, daß sich während eines Hubs des Pumpenkolbens keine saubere Schwingung entsprechend der Eigenfrequenz der Federn aufbauen kann, da die angestrebte harmonische Eigenfrequenz der einen Feder die der anderen Feder und die der beiden gekoppelten Federn die Eigenfrequenzen zu den einzelnen Federn stört.

Durch die in den Unteransprüchen aufgeführten Maßnahmen ist eine vorteilhafte Weiterbildung und Verbesserung der im Hauptanspruch angegebenen Kraftstoffeinspritzpumpe möglich. Besonders vorteilhaft ist eine Federeinheit, bei der die eine Feder stärker vorgespannt ist als die andere. Bei dieser Anordnung bilden sich bei einem Kolbenhub zunächst, solange die stärker vorgespannte Feder noch nicht zusammengedrückt wird, in jeder der beiden Federn Schwingungen mit der jeweiligen Eigenfrequenz aus, und ab dem Zusammendrücken der stärker vorgespannten Feder eine Schwingung mit einer Frequenz, die der Einheit aus den beiden gekoppelten Federn eigen ist, mit der Folge, daß ein starkes Aufschwingen der Federn durch drei Frequenzbereiche gestört wird. Als weiterer Vorteil kommt hinzu, daß beim Zusammendrücken der stärker vorgespannten Feder der Spannungsbauch am Ende der schwächer vorgespannten Feder auf die andere Feder überspringt, so daß sich dieser auf zwei Stellen verteilt.

### Zeichnung

Ein Ausführungsbeispiel der Erfindung ist in der Zeichnung dargestellt und in der nachfolgenden Beschreibung näher erläutert. Es zeigen Figur 1 eine vereinfachte Seitenansicht einer Kraftstoffeinspritzpumpe teilweise geschnitten und Figur 2 eine vergrößerte Darstellung einer Rückholfedereinheit der Kraftstoffeinspritzpumpe nach Figur 1 in Seitenansicht.

### Beschreibung des Ausführungsbeispiels

In einem Gehäuse 10 der Kraftstoffeinspritzpumpe ist eine Antriebswelle 11 gelagert. Diese ist mit einer quer zur Achse angeordneten Hubscheibe 12 gekuppelt, die so viele Stirnnocken 13 trägt, wie die Brennkraftmaschine Zylinder hat, der die Einspritzpumpe zugeordnet ist. Die Lauffläche der Hubscheibe 12 liegt auf Rollen 14 auf, die in einem feststehenden Rollenring 15 gehalten sind. Ein in einer Zylinderbüchse 16 gleitender Pumpenkolben 17 hat an seinem antriebsseitigen Ende einen Bund 18, der mit der Hubscheibe 12 drehfest verbunden ist. Zur Steuerung der Kraftstoffeinspritzmenge gleitet ein den Pumpenkolben 17 umgreifender Steuerschieber 20 auf einem antriebsseitigen Pumpenkolbenabschnitt 19, in dem zum Absteuern der Einspritzmenge eine Querbohrung 21 angeordnet ist, die mit einer zur Stirnseite des Pumpenkolbens 17 führenden Längsbohrung 22 verbunden ist. An dem Steuerschieber 20 greifen Verstellmittel 25 an, deren Stellung in bekannter Weise von einem Drehzahlregler gesteuert wird.

An dem Bund 18 des Pumpenkolbens 17 liegt eine Gleitscheibe 26 an, gegen die ein von wenigstens einer Rückholfedereinheit 30 belastetes Joch 27 drückt. Der Einfachheit halber ist nur eine Rückholfedereinheit 30 dargestellt, vorzugsweise sind jedoch zwei oder mehr Rückholfedereinheiten angeordnet. Gleichachsig zur Rückholfedereinheit 30 erstreckt sich ein Führungsstift 31 der einerseits im Gehäuse 10 befestigt und andererseits durch eine Paßbohrung 28 im Joch 27 hindurchgreift, so daß das Joch 27 gegen Verdrehen gesichert ist. Die Rückholfedereinheit 30 stützt sich mit ihrem einen Ende über einen Federteller 32 am Gehäuse 10 und mit dem anderen Ende am Joch 27 ab, wodurch die Hubscheibe 12 gegen die Rollen 14 gedrückt wird. Beim Drehen der Antriebswelle 11 wird der Pumpenkolben 17 in gleicher Weise mitgedreht und zusätzlich hin- und herbewegt, wobei der Pumphub durch die Stirnnocken 13 entgegen der Wirkung der Rückholfedereinheit 30 der Hubscheibe 12 und der Saughub durch die gespeicherte Kraft der Rückholfedereinheit 30 bewirkt wird.

Die Rückholfedereinheit 30 umfaßt zwei hintereinander geschaltete, gewundene Schraubendruckfedern 35 und 36. Die eine Feder 35 liegt mit ihrem einen Ende an dem Joch 27 und mit ihrem anderen Ende an einem Federteller 37 an, der auf dem Führungsstift 31 verschiebbar ist. Die andere Feder 36 stützt sich mit ihrem einen Ende auf dem Federteller 32 und mit ihrem anderen Ende an einem Federteller 38 ab, der auf dem Führungsstift 31 verschiebbar ist und an einer Anschlagscheibe 39 anliegt, die sich an einem Absatz 40 im mittleren Bereich des Führungsstiftes 31 abstützt. Durch eine Mutter 41, die auf das gehäuseseitige Ende des Führungsstiftes 31 aufgeschraubt ist, wird die Feder 36 vorgespannt.

Die Vorspannkraft der Feder 36 ist derart bemessen, daß ihre Vorspannung während der Rast des Pumpenkolbens 17 im unteren Totpunkt größer ist als die der einen Feder 35. Demzufolge wird zu Beginn des Pumphubs des Pumpenkolbens 17 zunächst nur die eine Feder 35 zusammengedrückt. Ab einer bestimmten Hubstrecke des Pumpenkolbens 17, wenn die Federkraft der einen Feder 35 gleich der Vorspannkraft der anderen Feder 36 wird, wird auch die andere Feder 36 über die auf dem Führungsstift 31 verschiebbaren Federteller 37 und 38 zusammengedrückt. Bei dieser Anordnung der Federn 35, 36 können diese während der Rast des Pumpenkolbens 17 und im ersten Teil des Pumpenkolbenhubes nur mit ihrer jeweiligen Eigenfrequenz schwingen. Ab dem Zeitpunkt, wo auch die andere Feder 36 zusammengedrückt wird, schwingt das Federsystem mit der gekoppelten Frequenz der hintereinander geschalteten Federn. Durch diese unterschiedlichen Frequenzen kann sich in dem Federsysteme keine saubere Eigenschwingung aufbauen, so daß eine Überhöhung der Schubspannung durch Schwingungen begrenzt bleibt. Außerdem ist der Federweg der beiden Federn 35, 36 bei einem gegebenen Gesamthub klein.

## Patentansprüche

1. Kraftstoffeinspritzpumpe für Brennkraftmaschine mit wenigstens einem von einem Nockentrieb jeweils um einen bestimmten Hub bewegten Pumpenkolben und mit wenigstens einer dem Pumpenkolben in Anlage mit dem Nockentrieb haltenden und rückführenden sowie sich am Gehäuse abstützenden Federeinheit, die aus wenigstens zwei hintereinander geschalteten Schraubendruckfedern besteht, dadurch gekennzeichnet, daß eine (36) der Schraubendruckfedern stärker vorgespannt ist als die andere (35).

2. Kraftstoffeinspritzpumpe nach Anspruch 1, dadurch gekennzeichnet, daß die stärker vorgespannte Feder (36) zwischen Anschlägen (39, 41) eines gleichachsigen Führungsstiftes (31) gefangen ist.

3. Kraftstoffeinspritzpumpe nach Anspruch 2, dadurch gekennzeichnet, daß die stärker vorgespannte Feder (36) sich einerseits am Gehäuse (JO) und andererseits über einen Federteller (38) an einem Anschlag am Führungsstift (31) abstützt und dieser Federteller (38) Stützteil eines Federtellers (37) der anderen Feder (35) ist.

4. Kraftstoffeinspritzpumpe nach einem der Ansprüche 1 bis 3, dadurch gekennzeichnet, daß die hintereinander geschalteten Schraubendruckfedern (35, 36) voneinander verschiedene Eigenfrequenzen haben.
